# EUROPÄISCHE PATENTSCHRIFT

(11) **EP 3 572 197 B1**
(45) Veröffentlichungstag und Bekanntmachung des Hinweises auf die Patenterteilung: **04.12.2024**
(21) Anmeldenummer: 19175961.2
(22) Anmeldetag: 22.05.2019
(51) Int. Cl.: B27N 3/14, B27N 3/18

(54) **VORRICHTUNG UND VERFAHREN ZUR STREUUNG EINES VLIESES AUF EINEM FORMBAND**
DEVICE AND METHOD FOR DISPERSING A FLEECE ON A FORMING WEB
DISPOSITIF ET PROCÉDÉ D'ÉTALEMENT D'UN NON TISSÉ SUR UNE BANDE DE FORMAGE

(30) Priorität: 22.05.2018 DE 102018112166
(43) Veröffentlichungstag der Anmeldung: 27.11.2019
(73) Patentinhaber: DIEFFENBACHER GMBH MASCHINEN- UND ANLAGENBAU, 75031 Eppingen (DE)
(72) Erfinder: PLUTOWSKY, Klaus, 75031 Eppingen (DE); SCHWINN, Reinhard, 75031 Eppingen (DE)
(74) Vertreter: Hartdegen, Helmut

(56) Entgegenhaltungen:
- EP-A1- 0 109 456
- EP-A1- 0 230 483
- EP-A1- 0 292 581

## Beschreibung

Die vorliegende Erfindung betrifft eine Vorrichtung zur Streuung eines Vlieses auf einem Formband, insbesondere im Zuge der Herstellung von Werkstoffplatten, gemäß dem Oberbegriff des Patentanspruches 1. Weiter betrifft die Erfindung ein Verfahren zur Streuung eines Vlieses auf einem Formband gemäß dem Oberbegriff des Patentanspruches 8.

Bei der Herstellung von Werkstoffplatten aus streufähigen Material wird ein Gemisch aus Partikeln oder faserartigen Stoffen und einem Bindemittel zu einem Vlies auf einem Form- oder Förderband gestreut. Diese Streugutmatte wird anschließend nach einer gegebenenfalls erforderlichen Vorbehandlung einer kontinuierlichen oder diskontinuierlichen Verpressung zugeführt, die mittels Druck und/oder Wärme erfolgen kann. Beispielsweise können in dieser Art Werkstoffplatten wie MDF (mitteldichte Faserplatten) oder OSB (Oriented Strand Board oder Grobspanplatten) hergestellt werden. Die Verpressung erfolgt dabei zumeist in einer kontinuierlichen Bandpresse, in der eine Streugutmatte mittels eines umlaufenden flexiblen Bandes, insbesondere eines Stahlbandes, der Verpressung zugeführt wird. Üblicherweise übt eine Vielzahl von Presszylindern einen Pressdruck über das Band auf die Streugutmatte aus, während die Streugutmatte von Heizplatten erwärmt wird. Zwischen dem Band und den Presszylindern sind zumeist Rollstangen zur Verringerung der Reibung und zur Druckweitergabe angeordnet.

Zu den grundlegenden Herausforderungen dieser Technologie zählt seit Jahrzehnten die optimale Herstellung der Vliese, auch Pressgut- oder Streugutmatten genannt, auf besagtem Formband. Dabei wird darauf Wert gelegt, dass vorgegebene Flächengewichte in Breite und Länge möglichst optimal eingehalten werden, um eine Über- oder Unterstreuung zu vermeiden. Bei einer Überstreuung ergibt sich für den Produzenten der unnötige Verlust von Material, bei einer Unterstreuung werden die Normwerte des Produktes nicht erreicht. Aufgrund aktueller Rohstoffentwicklungen und gesetzlicher Vorgaben sind die Plattenproduzenten aber mittlerweile gehalten, möglichst wenig Material bei gleich bleibenden Eigenschaften zu verwenden. Neben einer sehr genauen und gleichmäßigen Streuung gibt es noch die Möglichkeit vorgegebene Dichteprofile längs und quer im kontinuierlich fortbewegten Vlies einzustellen, um beispielsweise eine leichte Werkstoffplatte mit vorgegebenen hochdichten Rändern oder besonders geeigneten Bereichen höherer Dichte für Beschläge produzieren zu können.

Geeignete Verfahren und Vorrichtungen zur Herstellung derartiger Vliese sind mit EP0069162B1, EP0109456A1, EP0230483B1 und EP0292581B1 bekannt geworden. Allen diesen Offenbarungen ist gleich, dass zwischen einer Dosiervorrichtung und einem das Vlies aufnehmenden Formband eine Vorrichtung angeordnet ist, in welcher der aus der Dosiervorrichtung austretende Materialstrom verteilt und mittels geeigneter Maschinenelemente auf dem Formband zu einem Vlies abgelegt wird. Weiter sind in diesen Vorrichtungen Austragsvorrichtungen offenbart, welche gezielt während der Produktion des Vlieses und mit einem einstellbarem Profil über die Breite des endlos umlaufenden Formbandes Material aus dem Materialstrom abzweigen um die vorgegebenen Dichteeigenschaften des Vlieses zu erreichen. Teilweise weisen diese Austragsvorrichtungen auch Möglichkeiten auf um das ausgetragene Material dosiert dem Vlies, bevorzugt an anderer Stelle oder vergleichmäßigt, zuzuführen.

Es hat sich nun gezeigt, dass die Vorrichtungen und die vorgeschlagenen Verfahren nicht mehr in der Lage sind den Ansprüchen der herstellenden Industrie für Werkstoffplatten gerecht zu werden.

Der vorliegenden Erfindung liegt die Aufgabe zugrunde, die Einstellbarkeit der Vorrichtung zur Erzeugung eines Vlieses gegenüber dem Stand der Technik zu verbessern. In einer Erweiterung dieser Aufgabe soll es insbesondere zu vermeiden sein, dass sich das zu entnehmende Material vor den Öffnungen der Austragsvorrichtungen staut oder gegenseitig behindert und insbesondere dabei eine Regelung erschwert.

Die Erfindung geht dabei von einer Vorrichtung zur Streuung eines Vlieses auf einem unterhalb der Vorrichtung endlos umlaufenden Formband , insbesondere im Zuge der Herstellung von Werkstoffplatten aus rieselfähigem Material wie Fasern oder Spänen, wobei die Vorrichtung eine obere Eintrittsöffnung zur Aufgabe des Materials und eine untere Austrittsöffnung zur Abgabe des Materials auf das Formband, zumindest eine Verteilwalze und eine Streuwalze quer zur Transportrichtung des Formbandes und eine Austragsvorrichtung zur abschnittsweisen Entnahme von Material umfasst, wobei an der Austragsvorrichtung quer zur Transportrichtung mehrere in ihrer Größe einstellbare Öffnungen angeordnet sind, die zur Abscheidung von Material aus der Vorrichtung mit einer Fördervorrichtung für das durch die Öffnungen hindurchtretende Material wirkverbunden sind.

Die Lösung der Aufgabe für die oben genannte Vorrichtung besteht darin, dass in der Austragsvorrichtung ein Deckblech und benachbart eine Mehrzahl an Schiebern mit einem Durchbruch angeordnet sind, wobei zur Einstellung der Größe der Öffnung das Deckblech den Durchbruch teilweise abdeckt und das Deckblech und/oder die Schieber mittels zumindest eines Aktuators verschiebbar angeordnet sind.

Diese Lösung liegt insbesondere die Erkenntnis zugrunde, dass es von Vorteil ist, wenn die einstellbaren Öffnungen sich in Fallrichtung des Material vergrößern, also bevorzugt eine obere feststehende Begrenzung aufweist und sich eine erweiternde Öffnung nach unten in Richtung Formband sich öffnet. Im Umkehrschluss wird sich zur Verkleinerung der Öffnung die untere Begrenzung (Formbandseitig) nach oben, vom Formband weg, verschieben. Besonders bevorzugt wird eine Öffnung so in der Vorrichtung angeordnet sein, dass ein auf die Austragsvorrichtung respektive die Öffnungen treffender Materialstrom mit seinem oberen Bereich eine Öffnung trifft und anteilig der untere Bereich des Materialstroms nach unten in Richtung des Formbandes abgelenkt wird.

In einer vorteilhaften Ausgestaltung ist in Fallrichtung des Materials das untere Ende des Deckbleches als obere Begrenzung der Öffnung und der Durchbruch eines Schiebers als die untere Begrenzung der Öffnung angeordnet. Damit liegt in Eintrittsrichtung des Materials in die Austragsvorrichtung das Deckblech vor dem Schieber.

In einer weiteren vorteilhaften Ausgestaltung ist bei einem feststehenden Deckblech zur Einstellung der Öffnung der Schieber mit seinem Durchbruch im Wesentlichen entgegen der Materialstromrichtung in der Vorrichtung (also von oben nach unten in Richtung Formband) zur Verkleinerung der Öffnung und in Materialstromrichtung zur Vergrößerung der Öffnung verfahrbar angeordnet.

Alternativ oder kumulativ kann in der Austragsvorrichtung zumindest eine Düse zur pneumatischen Reinigung von Teilen der Austragsvorrichtung, insbesondere der Öffnungen angeordnet sein.

Alternativ zu einem Deckblech kann das Deckblech ebenfalls einen Durchbruch aufweisen und bevorzugt in einer Größe angeordnet sein, das den Bewegungsbereich der Schieber im Wesentlichen überdeckt. Damit ist der Schieber im Wesentlichen abgedeckt und Anbackungen zwischen Schieber und Deckblech können durch ein Verschieben zueinander abgeschabt werden.

Alternativ kann ein weiteres Deckblech dem ersten Deckblech zu den Öffnungen gegenüberliegend angeordnet sein, wobei bevorzugt das weitere Deckblech den Bereich der einstellbaren Öffnungen freigibt aber den weiteren Bereich der Schieber abdeckt. Auch hier kann ein Reinigungseffekt verwirklicht werden, gleichzeitig ist über die Breite des Formbandes und ausgehend von der Austragsvorrichtung eine vorgegebene untere Fallkante vorgesehen, an dem das Material, welches in der Vorrichtung verbleibt und in Richtung Formband geführt wird. Damit ergeben sich wie früher gegenüber dem Stand der Technik keine unregelmäßigen Abgabekanten am unteren, formbandseitigen Ende der Austragsvorrichtung.

Bevorzugt kann zur Einstellung der Position oder der Lage der Öffnungen in der Vorrichtung die Austragsvorrichtung bewegbar sein. Insbesondere kann sie hierzu auch gegenüber dem Formband höhenverstellbar angeordnet sein. Dies dient einer verbesserten Regelung in Abhängigkeit von der Art und/oder Dichte des Materials respektive der Materialmischung. Mittlerweile werden verstärkt Materialmischungen mit hohem Anteil an recyceltem Holz verwendet, welche eine andere Wurf- und Verteilungscharakteristik in der Vorrichtung aufweisen können. Auch Veränderungen in der Korngrößenverteilung können es notwendig machen die Austragsvorrichtung an einer anderen Position anzuordnen oder die Winkeligkeit der Austragsvorrichtung gegenüber den Verteilwalzen zu verändern.

Eine bevorzugte Steuerungs- oder Regelungsvorrichtung wird in vorgegebenen Abstand zur Vorrichtung eine Messvorrichtung für das Flächengewicht oder die Dichteverteilung des Vlieses vorsehen und über das Messergebnis bzw. einen das Messergebnis interpretierenden Regelalgorithmus die Vorrichtung respektive die Position der Austragsvorrichtung und/oder der Schieber/Abdeckbleche zueinander verändern um den vorgegebenen Sollwert zu erreichen.

Ein gattungsgemäßes Verfahren zur Streuung eines Vlieses auf einem unterhalb einer Vorrichtung zur Streuung von Material endlos umlaufenden Formband, insbesondere im Zuge der Herstellung von Werkstoffplatten aus rieselfähigem Material wie Fasern oder Spänen, besteht im Wesentlichen darin, dass durch eine obere Eintrittsöffnung Material in die Vorrichtung und über eine untere Austrittsöffnung das Material auf das Formband geführt wird und das Material im Wesentlichen durch eine Verteilwalze in der Vorrichtung verteilt und mittels zumindest einer Streuwalze auf das Formband verbracht wird und wobei durch eine Austragsvorrichtung in der Vorrichtung quer zur Transportrichtung des endlosen Formbandes abschnittsweisen Material entnommen wird, indem mehrere in ihrer Größe einstellbare Öffnungen das hindurchtretende Material einer Fördervorrichtung zum Abtransport aus der Vorrichtung zuführen.

Die Erfindung für das Verfahren besteht darin, dass die einstellbaren Öffnungen der Austragsvorrichtung durch ein Deckblech und einer Mehrzahl Schiebern mit Durchbrüchen gebildet werden, wobei der Durchbruch eines Schiebers zur Verkleinerung der Öffnung teilweise durch das Deckblech überdeckt wird, indem mittels zumindest eines Aktuators das Deckblech und/oder die Schieber zueinander verfahren werden.

Bevorzugt wird dabei in Fallrichtung des Materials das untere Ende des Deckbleches als obere Begrenzung der Öffnung und der Durchbruch eines Schiebers als die untere Begrenzung der Öffnung verwendet.

Besonders bevorzugt wird dabei zur Einstellung der Öffnung der Schieber mit seinem Durchbruch im Wesentlichen entgegen der Materialstromrichtung zur Verkleinerung der Öffnung und in Materialstromrichtung zur Vergrößerung der Öffnung verschoben wird.

Um Verstopfungen zu vermeiden kann in der Austragsvorrichtung zumindest eine Düse zur pneumatischen Reinigung von Teilen der Austragsvorrichtung, insbesondere der Öffnungen, eingesetzt werden.

Alternativ kann das Deckblech ebenfalls einen Durchbruch aufweisen und bevorzugt in einer Größe verwendet werden, welche es erlaubt den Bewegungsbereich der Schieber im Wesentlichen zu überdecken.

Andererseits kann ein weiteres Deckblech dem ersten Deckblech zu den Öffnungen gegenüber liegen, wobei das weitere Deckblech den Bereich der einstellbaren Öffnungen freigibt aber den unteren Bereich der Schieber überdeckt.

Alternativ oder kumulativ kann zur Einstellung der Position oder der Lage der Öffnungen in der Vorrichtung die Austragsvorrichtung bewegbar, insbesondere gegenüber dem Formband höhenverstellbar angeordnet sein.

Besonders bevorzugt ist vorgesehen, dass der auf die Austragsvorrichtung treffende Strom an Material derart auf die Öffnungen geführt wird, dass der obere vom Formband abgewandte Teil des Stromes in die Öffnung geführt wird und je nach Größe der Öffnung der untere Bereich des Stromes abgelenkt, also beispielsweise vom Schieber aufgehalten und nach unten in Richtung Formband geführt wird.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung wird nachfolgend anhand einiger ausgewählter Ausführungsbeispiele im Zusammenhang mit den beiliegenden Zeichnungen näher beschrieben und erläutert. Es zeigen:
- Fig. 1: einen Längsschnitt durch die Vorrichtung gemäß der Erfindung entlang der Transportrichtung des Formbandes und
- Fig. 2: eine vergrößerte Darstellung der Austragsvorrichtung.

In Figur 1 ist in einem Längsschnitt durch die Vorrichtung 10 entlang der Transportrichtung 13 des endlos umlaufenden Formbandes 12 der Materialstrom des Materials 1 durch die Vorrichtung und die Herstellung des Vlieses 11 auf dem Formband 12 schematisch dargestellt. Das Material 1 gelangt in Fallrichtung 9 durch eine obere Öffnung in die Vorrichtung 10, wird darin durch zumindest eine Verteilwalze 14 in der Vorrichtung auf- und verteilt und gelangt über optionale Rechen 7 schließlich auf zumindest eine Streuwalze 15, welche das Material 1 auf das Formband 12 ablegt. Die optionalen Rechen 7 dienen dazu einen Teil des Materials abzulenken und einen Teil in der Wurf- oder Fallrichtung durchzulassen um eine vorgegebene Verteilung innerhalb der Vorrichtung zu ermöglichen.

In der Vorrichtung 10 ist zumindest eine Austragsvorrichtung 2 angeordnet, welche in einer beispielhaften Lage in der Vorrichtung 10 in Figur 1 dargestellt ist und in Figur 2 durch eine vergrößerte Darstellung im Detail erläutert wird. In der Vorrichtung 10 bilden sich durch die Fallrichtung 9 und/oder die Verteilwalzen 14 verschiedene Materialströme aus, die ggfs. auch durch die optionalen Rechen 7 entsprechend gesteuert werden können. Trifft nun ein Teil des Materials 1 als Materialstrom auf die Austragsvorrichtung 2, so wird anteilig der Materialstrom nach unten in Richtung des Formbandes 12 respektive der Streuwalzen 15 abgelenkt und ein anderer Teil wird durch die Öffnungen 3, sofern diese geöffnet sind, in der Austragsvorrichtung 2 einer Fördervorrichtung 21 zugeführt, die das Material 1 aus der Vorrichtung 10 entfernt. Als Fördervorrichtung 21 kann entlang einer Achse 16 quer zum Formband 12 eine Förderschnecke (nicht dargestellt) in einem das Material 1 auffangenden Schneckentrog 19 angeordnet sein, welche das Material 1 im Schneckentrog transportiert.

Gemäß einem Ausführungsbeispiel wird die Öffnung 3 durch einen Durchbruch 6 in einem Schieber 5 gebildet und zur Einstellung der Größe der Öffnung 3 mittels eines Deckbleches 4 abgedeckt. Soll eine Öffnung 3, welche über die Breite der Vorrichtung 10, respektive quer zur Transportrichtung 13 des Formbandes 12, in einer Vielzahl angeordnete sind, in ihrer Größe verändert werden, so kann der entsprechende Schieber 5 mit seinem Durchbruch 6 und/oder das entsprechende zu dieser Öffnung zugehörige Deckblech 4 verschoben werden. Umso mehr das Deckblech 4 den Durchbruch 6 des Schiebers 5 abdeckt, umso kleiner wird die Öffnung 3 sein.

Es hat sich anhand von Versuchen überraschend herausgestellt, dass die Einstellbarkeit der Vorrichtung 10 deutlich verbessert werden kann, wenn die die Öffnung 3 aus zwei verschiedenen verschiebbaren Blechen gebildet wird, die zusammen eine einstellbare Öffnung 3 ausbilden.

Im Betrieb ist die Einstellbarkeit dann herausragend gewährleistet, wenn die obere Begrenzung der Öffnung 3 im Wesentlichen auf der Höhe des ankommenden Materials 1 angeordnet ist, und nur die untere Begrenzung der Öffnung 3 in ihrer Höhe verstellt wird, wobei das Material 1 bevorzugt nur an die untere Begrenzung der Öffnung 3 prallt und in Richtung des Formbandes 12 abgelenkt wird. Damit wird vermieden, dass oberhalb der Öffnung 3 auftreffendes Material 1 nach unten fällt und den Durchtritt vom Material 1 in Durchtrittsrichtung 8 auf der Höhe der Öffnung 3 behindert oder sogar blockiert.

Im Ausführungsbeispiel ist ein Aktuator 17 mit einer Anbindung 18 an einen Schieber 5 dargestellt, um den Schieber 5 zu bewegen. Die Öffnung 3 wird durch die Bewegung des Schiebers 5 von unten nach oben verkleinert und vice versa entsprechend vergrößert wenn der Schieber 5 durch den Aktuator 17 nach unten bewegt wird.

In einem weiteren Ausführungsbeispiel kann ein weiteres Deckblech 4' angeordnet sein, welches den unteren Bereich des Schiebers 5 abdeckt und gleichzeitig verhindert, dass Material 1 in das Innere (außerhalb des Schneckentroges 19) der Austragsvorrichtung 2 gelangt. Das weitere Deckblech 4` kann auch auf der anderen Seite des Schiebers 5 angeordnet sein, um dem am Schieber 5 entlang rutschenden Material 1 keinen unnötigen Reibungspunkt zu bieten.

Eine pneumatische Düse 20 kann innerhalb der Austragsvorrichtung 2 angeordnet sein, um insbesondere verstopfendes Material 1 in die Vorrichtung 10 zurück oder in den Schneckentrog 19 zu fördern.

### Bezugszeichenliste P1588:

- 1: Material
- 2: Austragsvorrichtung
- 3: Öffnung
- 4: Deckblech
- 5: Schieber
- 6: Durchbruch
- 7: Rechen
- 8: Durchtrittsrichtung
- 9: Fallrichtung
- 10: Vorrichtung
- 11: Vlies
- 12: Formband
- 13: Transportrichtung
- 14: Verteilwalze
- 15: Streuwalze
- 16: Achse
- 17: Aktuator
- 18: Anbindung 5/17
- 19: Schneckentrog
- 20: Düse
- 21: Fördervorrichtung

## Patentansprüche

1. Vorrichtung zur Streuung eines Vlieses (11) auf einem unterhalb der Vorrichtung (10) endlos umlaufenden Formband (12), insbesondere im Zuge der Herstellung von Werkstoffplatten aus rieselfähigem Material (1) wie Fasern oder Spänen, wobei die Vorrichtung (10) umfasst:
- eine obere Eintrittsöffnung zur Aufgabe des Materials (1) und eine untere Austrittsöffnung zur Abgabe des Materials (1) auf das Formband (12),
- zumindest eine Verteilwalze (14) und eine Streuwalze (15) quer zur Transportrichtung (13) des Formbandes (12) und
- eine Austragsvorrichtung (2) zur abschnittsweisen Entnahme von Material (1), wobei an der Austragsvorrichtung (2) quer zur Transportrichtung (13) mehrere in ihrer Größe einstellbare Öffnungen (3) angeordnet sind, die zur Abscheidung von Material (1) aus der Vorrichtung (10) mit einer Fördervorrichtung (21) für das durch die Öffnungen (3) hindurchtretende Material (1) wirkverbunden sind, **dadurch gekennzeichnet, dass**
in der Austragsvorrichtung (2) ein Deckblech (4) und eine Mehrzahl an Schiebern (5) mit einem Durchbruch (6) angeordnet sind, wobei zur Einstellung der Größe der Öffnung (3) das Deckblech (4) den Durchbruch (6) teilweise abdeckt und das Deckblech und/oder die Schieber (5) mittels zumindest eines Aktuators (17) verschiebbar angeordnet sind.

2. Vorrichtung nach Anspruch 1, **dadurch gekennzeichnet, dass** in Fallrichtung (19) des Materials (1) das untere Ende des Deckbleches (4) als obere Begrenzung der Öffnung (3) und der Durchbruch (6) eines Schiebers (5) als die untere Begrenzung der Öffnung (3) angeordnet ist.

3. Vorrichtung nach den Ansprüchen 1 oder 2, **dadurch gekennzeichnet, dass** bei einem feststehenden Deckblech (4) zur Einstellung der Öffnung (3) der Schieber (5) mit seinem Durchbruch (6) im Wesentlichen entgegen der Materialstromrichtung zur Verkleinerung der Öffnung (3) und in Materialstromrichtung zur Vergrößerung der Öffnung (3) verfahrbar angeordnet ist.

4. Vorrichtung nach einem oder mehreren der vorhergehenden Ansprüche, **dadurch gekennzeichnet, dass** in der Austragsvorrichtung (2) zumindest eine Düse (20) zur pneumatischen Reinigung von Teilen der Austragsvorrichtung (2), insbesondere der Öffnungen (3) angeordnet ist.

5. Vorrichtung nach einem oder mehreren der vorhergehenden Ansprüche, **dadurch gekennzeichnet, dass** das Deckblech (4) ebenfalls einen Durchbruch aufweist und bevorzugt in einer Größe angeordnet ist, die den Bewegungsbereich der Schieber (5) im Wesentlichen überdeckt.

6. Vorrichtung nach einem oder mehreren der vorhergehenden Ansprüche, **dadurch gekennzeichnet, dass** ein weiteres Deckblech (4') dem ersten Deckblech (4) zu den Öffnungen (3) gegenüberliegend angeordnet ist, wobei bevorzugt das weitere Deckblech (4') den Bereich der einstellbaren Öffnungen (3) freigibt aber den weiteren Bereich der Schieber (5) abdeckt.

7. Vorrichtung nach einem oder mehreren der vorhergehenden Ansprüche, **dadurch gekennzeichnet, dass** zur Einstellung der Position oder der Lage der Öffnungen (3) in der Vorrichtung (10) die Austragsvorrichtung (2) bewegbar, insbesondere gegenüber dem Formband (12) höhenverstellbar angeordnet ist.

8. Verfahren zur Streuung eines Vlieses (11) auf einem unterhalb einer Vorrichtung (10) zur Streuung von Material (1) endlos umlaufenden Formband (12), insbesondere im Zuge der Herstellung von Werkstoffplatten aus rieselfähigem Material (1) wie Fasern oder Spänen,
wobei durch eine obere Eintrittsöffnung Material (1) in die Vorrichtung (10) und über eine untere Austrittsöffnung das Material (1) auf das Formband (12) geführt wird und das Material (1) im Wesentlichen durch eine Verteilwalze (14) in der Vorrichtung verteilt und mittels zumindest einer Streuwalze (15) auf das Formband verbracht wird und
wobei durch eine Austragsvorrichtung (2) in der Vorrichtung (10) quer zur Transportrichtung (13) des endlosen Formbandes (12) abschnittsweisen Material (1) entnommen wird, indem mehrere in ihrer Größe einstellbare Öffnungen (3) das hindurchtretende Material (1) einer Fördervorrichtung (21) zum Abtransport aus der Vorrichtung (10) zuführen, **dadurch gekennzeichnet, dass** die einstellbaren Öffnungen (3) der Austragsvorrichtung (2) durch ein Deckblech (4) und einer Mehrzahl Schiebern (5) mit Durchbrüchen (6) gebildet werden, wobei der Durchbruch (6) eines Schiebers (5) zur Verkleinerung der Öffnung (3) teilweise durch das Deckblech (4) überdeckt wird, indem mittels zumindest eines Aktuators (17) das Deckblech (4) und/oder die Schieber (5) verfahren werden.

9. Verfahren nach dem vorhergehenden Verfahrensanspruch, **dadurch gekennzeichnet, dass** in Fallrichtung (9) des Materials (1) das untere Ende des Deckbleches (4) als obere Begrenzung der Öffnung (3) und der Durchbruch (6) eines Schiebers (5) als die untere Begrenzung der Öffnung (3) verwendet wird.

10. Verfahren nach einem der vorhergehenden Verfahrensansprüche, **dadurch gekennzeichnet, dass** zur Einstellung der Öffnung (3) der Schieber (5) mit seinem Durchbruch (6) im Wesentlichen entgegen der Materialstromrichtung zur Verkleinerung der Öffnung (3) und in Materialstromrichtung zur Vergrößerung der Öffnung (3) verschoben wird.

11. Verfahren nach einem der vorhergehenden Verfahrensansprüche, **dadurch gekennzeichnet, dass** in der Austragsvorrichtung (2) zumindest eine Düse (20) zur pneumatischen Reinigung von Teilen der Austragsvorrichtung (2), insbesondere der Öffnungen (3), verwendet wird.

12. Verfahren nach einem der vorhergehenden Verfahrensansprüche, **dadurch gekennzeichnet, dass** das Deckblech (4) ebenfalls einen Durchbruch aufweist und bevorzugt in einer Größe verwendet wird, welche es erlaubt den Bewegungsbereich der Schieber (5) im Wesentlichen zu überdecken.

13. Verfahren nach einem der vorhergehenden Verfahrensansprüche, **dadurch gekennzeichnet, dass** ein weiteres Deckblech (4') dem ersten Deckblech (4) zu den Öffnungen (3) gegenüber liegt, wobei das weitere Deckblech (4') den Bereich der einstellbaren Öffnungen (3) freigibt aber den unteren Bereich der Schieber (5) überdeckt.

14. Verfahren nach einem der vorhergehenden Verfahrensansprüche, **dadurch gekennzeichnet, dass** zur Einstellung der Position oder der Lage der Öffnungen (3) in der Vorrichtung (10) die Austragsvorrichtung (2) bewegbar, insbesondere gegenüber dem Formband (12) höhenverstellbar angeordnet ist.

15. Verfahren nach einem der vorhergehenden Verfahrensansprüche, **dadurch gekennzeichnet, dass** der auf die Austragsvorrichtung (2) treffender Strom an Material (1) derart auf die Öffnungen (3) geführt wird, dass der obere vom Formband abgewandte Teil des Stromes in die Öffnung (3) geführt wird und je nach Größe der Öffnung (3) der untere Bereich vom Schieber (5) aufgehalten und nach unten in Richtung Formband (12) geführt wird.

## Claims

1. Device for scattering a nonwoven (11) on a continuously circulating forming belt (12) below the device (10), in particular in the course of the production of material boards from free-flowing material (1) such as fibers or chips, wherein the device (10) comprises
- an upper inlet opening for feeding the material (1) and a lower outlet opening for discharging the material (1) onto the forming belt (12),
- at least one distributing roller (14) and one scattering roller (15) transverse to the transport direction (13) of the forming belt (12), and
- a discharge device (2) for removing material (1) in sections, wherein a plurality of openings (3) whose size can be adjusted are arranged on the discharge device (2) transverse to the transport direction (13), which are operatively connected to a conveying device (21) for the material (1) passing through the openings (3) in order to separate material (1) from the device (10),
**characterized in that**
a cover plate (4) and a plurality of slides (5) with an aperture (6) are arranged in the discharge device (2), wherein the cover plate (4) partially covers the aperture (6) to adjust the size of the opening (3) and the cover plate and/or the slides (5) are arranged to be displaceable by means of at least one actuator (17).

2. Device according to claim 1, **characterized in that**, in the direction of fall (19) of the material (1), the lower end of the cover plate (4) is arranged as the upper boundary of the opening (3) and the aperture (6) of a slide (5) is arranged as the lower boundary of the opening (3).

3. Device according to claims 1 or 2, **characterized in that**, in the event of a stationary cover plate (4) for adjusting the opening (3), the slide (5) is arranged with its aperture (6) so as to be movable substantially counter to the material flow direction for reducing the opening (3) and in the material flow direction for enlarging the opening (3).

4. Device according to one or more of the preceding claims, **characterized in that** at least one nozzle (20) for pneumatic cleaning of parts of the discharge device (2), in particular the openings (3), is arranged in the discharge device (2).

5. Device according to one or more of the preceding claims, **characterized in that** the cover plate (4) also has an aperture and is preferably arranged in a size that substantially covers the movement range of the slides (5).

6. Device according to one or more of the preceding claims, **characterized in that** a further cover plate (4') is arranged opposite the first cover plate (4) with respect to the openings (3), wherein the further cover plate (4') preferably exposes the region of the adjustable openings (3) but covers the further region of the slides (5).

7. Device according to one or more of the preceding claims, **characterized in that**, in order to adjust the position or the location of the openings (3) in the device (10), the discharge device (2) is arranged so as to be movable, in particular so as to be adjustable in height relative to the forming belt (12).

8. Method for scattering a nonwoven (11) on a continuously circulating forming belt (12) below a device (10) for scattering material (1), in particular in the course of manufacturing material boards from free-flowing material (1) such as fibers or chips,
wherein material (1) is conducted into the device (10) through an upper inlet opening and the material (1) is conducted onto the forming belt (12) via a lower outlet opening and the material (1) is distributed substantially by a distributing roller (14) in the device and transferred to the forming belt by means of at least one scattering roller (15) and
wherein material (1) is removed in sections by a discharge device (2) in the device (10) transversely to the transport direction (13) of the endless forming belt (12), in that a plurality of openings (3) whose size can be adjusted feed the material (1) passing through to a conveying device (21) for removal from the device (10), **characterized in that** the adjustable openings (3) of the discharge device (2) are formed by a cover plate (4) and a plurality of slides (5) with apertures (6), wherein the aperture (6) of a slide (5) is partially covered by the cover plate (4) to reduce the size of the opening (3) by moving the cover plate (4) and/or the slides (5) by means of at least one actuator (17).

9. Method according to the preceding method claim, **characterized in that**, in the direction of fall (9) of the material (1), the lower end of the cover plate (4) is used as the upper boundary of the opening (3) and the aperture (6) of a slide (5) is used as the lower boundary of the opening (3).

10. Method according to one of the preceding method claims, **characterized in that**, to adjust the opening (3), the slide (5) is displaced with its aperture (6) substantially against the material flow direction to reduce the opening (3) and in the material flow direction to enlarge the opening (3).

11. Method according to one of the preceding method claims, **characterized in that** at least one nozzle (20) is used in the discharge device (2) for pneumatically cleaning parts of the discharge device (2), in particular the openings (3).

12. Method according to one of the preceding method claims, **characterized in that** the cover plate (4) also has an aperture and is preferably used in a size which allows it to substantially cover the movement range of the slides (5).

13. Method according to one of the preceding method claims, **characterized in that** a further cover plate (4') lies opposite the first cover plate (4) to the openings (3), wherein the further cover plate (4') exposes the region of the adjustable openings (3) but covers the lower region of the slides (5).

14. Method according to one of the preceding method claims, **characterized in that**, in order to adjust the position or the location of the openings (3) in the device (10), the discharge device (2) is arranged so as to be movable, in particular so as to be adjustable in height relative to the forming belt (12).

15. Method according to one of the preceding method claims, **characterized in that** the stream of material (1) striking the discharge device (2) is guided onto the openings (3) in such a way that the upper part of the stream facing away from the forming belt is guided into the opening (3) and, depending on the size of the opening (3), the lower region is held back by the slide (5) and guided downwards in the direction of the forming belt (12).

## Revendications

1. Dispositif pour l'étalement d'un non-tissé (11) sur une bande de formage (12) tournant sans fin en dessous du dispositif (10), en particulier au cours de la fabrication de panneaux de matériau à partir d'un matériau capable d'écoulement (1) tel que des fibres ou des copeaux, lequel dispositif (10) comprend :
- une ouverture d'entrée supérieure pour l'introduction du matériau (1) et une ouverture de sortie inférieure pour la dépose du matériau (1) sur la bande de formage (12),
- au moins un rouleau de répartition (14) et un rouleau de dispersion (15) transversaux par rapport au sens de transport (13) de la bande de formage (12) et
- un dispositif d'extraction (2) pour le retrait par sections de matériau (1), le dispositif d'extraction (2) comportant transversalement par rapport au sens de transport (13) plusieurs ouvertures (3) de taille réglable qui sont en liaison active, pour extraire du matériau (1) du dispositif (10), avec un dispositif de transport (21) pour le matériau (1) passant à travers les ouvertures (3)
**caractérisé en ce que** sont disposés dans le dispositif d'extraction (2) une tôle de couverture (4) et plusieurs volets coulissants (5) munis d'une découpe (6), la tôle de couverture (4) couvrant partiellement la découpe (6) pour régler la taille de l'ouverture (3) et la tôle de couverture et/ou les volets coulissants (5) étant disposés avec possibilité de translation au moyen d'au moins un vérin (17).

2. Dispositif selon la revendication 1, **caractérisé en ce que** l'extrémité inférieure de la tôle de couverture (4) est disposée comme délimitation supérieure de l'ouverture (3) dans la direction de chute (19) du matériau (1) et la découpe (6) d'un volet coulissant (5) comme délimitation inférieure de l'ouverture (3).

3. Dispositif selon la revendication 1 ou 2, **caractérisé en ce que**, avec une tôle de couverture (4) fixe, le volet coulissant (5) muni de sa découpe (6) est disposé, en vue du réglage de l'ouverture (3), de façon à pouvoir se déplacer sensiblement en sens inverse du sens d'écoulement du matériau pour réduire l'ouverture (3) et dans le sens d'écoulement du matériau pour agrandir l'ouverture (3).

4. Dispositif selon une ou plusieurs des revendications précédentes, **caractérisé en ce qu'**au moins une buse (20) est disposée dans le dispositif d'extraction (2) pour le nettoyage pneumatique de parties du dispositif d'extraction (2), en particulier des ouvertures (3).

5. Dispositif selon une ou plusieurs des revendications précédentes, **caractérisé en ce que** la tôle de couverture (4) comporte également une découpe et est disposée de préférence avec une taille qui recouvre sensiblement la zone de déplacement des volets coulissants (5).

6. Dispositif selon une ou plusieurs des revendications précédentes, **caractérisé en ce qu'**une autre tôle de couverture (4') est disposée en face de la tôle de couverture (4) vers les ouvertures (3), l'autre tôle de couverture (4') dégageant de préférence la zone des ouvertures réglables (3) mais couvrant l'autre partie des volets coulissants (5).

7. Dispositif selon une ou plusieurs des revendications précédentes, **caractérisé en ce que**, en vue du réglage de la position des ouvertures (3) dans le dispositif (10), le dispositif d'extraction (2) est disposé de façon mobile, en particulier de façon réglable en hauteur par rapport à la bande de formage (12).

8. Procédé pour l'étalement d'un non-tissé (11) sur une bande de formage (12) tournant sans fin en dessous du dispositif (10) pour l'étalement du matériau (1), en particulier au cours de la fabrication de panneaux de matériau à partir d'un matériau capable d'écoulement (1) tel que des fibres ou des copeaux,
dans lequel du matériau (1) est amené dans le dispositif (10) à travers une ouverture d'entrée supérieure et le matériau (1) est amené sur la bande de formage (12) à travers une ouverture de sortie inférieure et le matériau (1) est réparti pour l'essentiel dans le dispositif par un rouleau de répartition (14) et amené sur la bande de formage au moyen d'au moins un rouleau de dispersion (15) et
dans lequel un dispositif d'extraction (2) dans le dispositif (10) retire par sections du matériau (1) transversalement par rapport au sens de transport (13) de la bande de formage (12) sans fin, par le fait que plusieurs ouvertures (3) de taille réglable amènent le matériau (1) passant à travers à un dispositif de transport (21) pour l'enlèvement hors du dispositif (10),
**caractérisé en ce que** les ouvertures réglables (3) du dispositif d'extraction (2) sont formées par une tôle de couverture (4) et plusieurs volets coulissants (5) munis de découpes (6), la découpe (6) d'un volet coulissant (5) étant partiellement recouverte par la tôle de couverture (4) pour réduire l'ouverture (3) par le fait que la tôle de couverture (4) et/ou les volets coulissants (5) sont déplacés par au moins un vérin (17).

9. Procédé selon la revendication de procédé précédente, **caractérisé en ce que** l'extrémité inférieure de la tôle de couverture (4) est utilisée comme délimitation supérieure de l'ouverture (3) dans la direction de chute (19) du matériau (1) et la découpe (6) d'un volet coulissant (5) comme délimitation inférieure de l'ouverture (3).

10. Procédé selon l'une des revendications de procédé précédentes, **caractérisé en ce que**, pour régler l'ouverture, le volet coulissant (5) muni de sa découpe (6) est déplacé sensiblement en sens inverse du sens d'écoulement du matériau pour réduire l'ouverture (3) et dans le sens d'écoulement du matériau pour agrandir l'ouverture (3).

11. Procédé selon l'une des revendications de procédé précédentes, **caractérisé en ce qu'**au moins une buse (20) est disposée dans le dispositif d'extraction (2) pour le nettoyage pneumatique de parties du dispositif d'extraction (2), en particulier des ouvertures (3).

12. Procédé selon l'une des revendications de procédé précédentes, **caractérisé en ce que** la tôle de couverture (4) comporte également une découpe et est utilisée de préférence avec une taille qui recouvre sensiblement la zone de déplacement des volets coulissants (5).

13. Procédé selon l'une des revendications de procédé précédentes, **caractérisé en ce qu'**une autre tôle de couverture (4') se trouve en face de la tôle de couverture (4) vers les ouvertures (3), l'autre tôle de couverture (4') dégageant de préférence la zone des ouvertures réglables (3) mais couvrant la partie inférieure des volets coulissants (5).

14. Procédé selon l'une des revendications de procédé précédentes, **caractérisé en ce que**, en vue du réglage de la position ou du placement des ouvertures (3) dans le dispositif (10), le dispositif d'extraction (2) est disposé de façon mobile, en particulier de façon réglable en hauteur par rapport à la bande de formage (12).

15. Procédé selon l'une des revendications de procédé précédentes, **caractérisé en ce que** le flux de matériau (1) atteignant le dispositif d'extraction (2) est guidé vers les ouvertures (3) de telle manière que la partie supérieure du flux opposée à la bande de formage est guidée dans l'ouverture (3) et, selon la taille de l'ouverture (3), la partie inférieure est retenue par le volet coulissant (5) et guidée vers le bas en direction de la bande de formage (12).
